# EUROPÄISCHE PATENTSCHRIFT

(11) **EP 1 290 707 B1**
(45) Veröffentlichungstag und Bekanntmachung des Hinweises auf die Patenterteilung: **07.02.2007**
(21) Anmeldenummer: 01949260.2
(22) Anmeldetag: 08.06.2001
(51) Int. Cl.: H01H 33/66

(54) **VAKUUMSCHALTRÖHRE**
VACUUM SWITCH TUBES
TUBE COMMUTATEUR A VIDE

(30) Priorität: 16.06.2000 DE 10029763
(43) Veröffentlichungstag der Anmeldung: 12.03.2003
(73) Patentinhaber: SIEMENS AKTIENGESELLSCHAFT, 80333 München (DE)
(72) Erfinder: RENZ, Roman, 12355 Berlin (DE)
(86) Internationale Anmeldenummer: PCT/DE2001/002187
(87) Internationale Veröffentlichungsnummer: WO 2001/097242

(56) Entgegenhaltungen:
- EP-A- 0 155 376
- DE-C- 19 713 478
- GB-A- 2 055 250
- US-A- 3 792 214
- VOSHALL R E ET AL: "Experiments on vacuum interrupters in high voltage 72 kV circuits" IEEE TRANSACTIONS ON POWER APPARATUS AND SYSTEMS, MARCH-APRIL 1980, USA, Bd. PAS-99, Nr. 2, Seiten 658-666, XP001039622 ISSN: 0018-9510 in der Anmeldung erwähnt

## Beschreibung

Die Erfindung liegt auf dem Gebiet der elektrischen Schalter und ist bei der konstruktiven Ausgestaltung einer Vakuumschaltröhre anzuwenden, deren Gehäuse zwei relativ zueinander bewegbare Kontaktstücke umgibt und zwei koaxial zueinander angeordnete Keramikisolatoren gleichen Durchmessers aufweist, wobei die beiden Keramikisolatoren über ein als Schaltkammer ausgebildetes, zwischengefügtes Metallteil vakuumdicht miteinander verbunden sind.

Bei einer bekannten Vakuumschaltröhre dieser Art sind die Kontaktstücke als sogenannte Axial-Magnetfeld-Kontakte in Topfform ausgebildet, jeweils mit einem Stromzuführungsbolzen versehen und um einen vorgegebenen Schalthub relativ zueinander axial bewegbar. Jeder Stromzuführungsbolzen ist dabei von einem der beiden Keramikisolatoren umgeben und an dem die Keramikisolatoren verbindenden Metallteil sind zylindrische Dampfschirme befestigt. Dieser Aufbau der Vakuumschaltröhre ermöglicht es, auch bei größeren Durchmessern der Kontaktstücke den Innendurchmesser der Keramikisolatoren kleiner als den Innendurchmesser der Schaltkammer zu bemessen. In diesem Fall ist es zweckmäßig, die Schaltkammer axial geteilt auszubilden. - Eine Vakuumschaltröhre dieser Art ist besonders zum Einsatz in Schaltanlagen auf der Mittelspannungsebene (15 bis 36 kV) geeignet (DE 197 13 478 C1).

Ausgehend von einer Vakuumschaltröhre mit den Merkmalen des Oberbegriffes des Patentanspruches 1 liegt der Erfindung die Aufgabe zugrunde, die Vakuumschaltröhre so auszugestalten, dass sie auch für Hochspannungszwecke, also für Betriebsspannungen von mehr als 60 kV (z. B. 72 kV, 84 kV) eingesetzt werden kann.

Zur Lösung dieser Aufgabe ist gemäß der Erfindung vorgesehen, dass sowohl dem ersten als auch dem zweiten Keramikisolator jeweils ein weiterer, gleichartiger Keramikisolator koaxial und unmittelbar benachbart zugeordnet ist, wobei die beiden einander benachbarten Keramikisolatoren jeweils über ein zwischengefügtes Metallteil vakuumdicht miteinander verbunden sind, dass weiterhin an den zwischengefügten Metallteilen jeweils ein zylindrischer Dampfschirm befestigt ist und dass alle Dampfschirme mit axialem Abstand zueinander angeordnet sind.

Eine derart ausgebildete Vakuumschaltröhre zeichnet sich dadurch aus, dass die erforderliche dielektrische Festigkeit bei sehr kleinem Bauvolumen erreicht wird und dass sie mit Fertigungseinrichtungen herstellbar ist, wie sie für Mittelspannungs-Röhren gebräuchlich sind. Durch die Ausgestaltung aller Dampfschirme mit zylindrischer Form und durch deren axial gestaffelte Anordnung kann der Durchmesser aller Keramikisolatoren relativ klein gewählt werden und liegt bei einer 72kV-Röhre bei etwa 130 mm. Die erforderliche Aufweitung der Vakuumschaltröhre im Bereich der eigentlichen Schaltstrecke hat keinen Einfluss auf den Durchmesser der Keramikisolatoren, da in diesem Bereich eine metallene Schaltkammer, zweckmäßig aus Kupfer, verwendet wird. Diese kann bauchförmig gestaltet sein, so dass sie an ihren Rändern mit den angrenzenden Keramikisolatoren trotz deren kleinerem Durchmesser vakuumdicht verbindbar ist.

Für die Funktion der Vakuumschaltröhre und hinsichtlich der für Keramikisolatoren größeren Durchmessers anfallenden Kosten ist es vorteilhaft, wenn der Innendurchmesser aller Keramikisolatoren höchstens gleich dem Außendurchmesser der Kontaktstücke plus dem einfachen Schalthub ist und wenn der Innendurchmesser des als Schaltkammer ausgebildeten Metallteiles höchstens gleich dem Außendurchmesser der Kontaktstücke plus dem zweifachen Schalthub ist. Dabei ist der relativ kleine Durchmesser der Schaltkammer durch die Verwendung von Axial-Magnetfeld-Kontakten für die Kontaktstücke ermöglicht.

Sofern die neue Vakuumschaltröhre für höhere Spannungen als 72 kV einsetzbar sein soll, kann eine Verlängerung der Röhre durch koaxiale Anordnung weiterer gleichartiger Keramikisolatoren und Zwischenfügung jeweils eines einen zylindrischen Dampfschirm tragenden Metallteiles erfolgen.

Vakuumschaltröhren mit vier koaxial angeordneten Keramikisolatoren und zwischengefügten Metallteilen sowie mit an den Metallteilen befestigten Dampfschirmen sind an sich bekannt. Bei einer bekannten, im Mittelspannungsbereich (34 kV) eingesetzten Röhre dieser Art sind die Dampfschirme konisch gestaltet und überlappen sich in axialer Richtung der Röhre. Dadurch haben die Keramikisolatoren einen relativ großen Durchmesser (US 3,792,214 A). - Es ist auch bekannt geworden, das aus drei auf schwebendem Potential befindlichen Schirmen bestehende Dampfschirmsystem bei einer Hochspannungs-Vakuumschaltröhre (72 kV) einzusetzen. Hierbei wurden für die Kontaktstücke spiralförmige Elektroden, gegebenenfalls unter zusätzlicher Verwendung einer äußeren Magnetspule, verwendet. Bei einer derartigen Vakuumschaltröhre haben die Keramikisolatoren einen relativ großen Durchmesser von 230 mm (Zeitschrift IEEE Transactions on Power Apparatus and Systems, Vol. PAS-99, No. 2 March/April 1980, Seiten 658 bis 666).

Ein Ausführungsbeispiel der neuen Vakuumschaltröhre ist in der einzigen Figur der Zeichnung dargestellt.

Die in der Figur dargestellte Vakuumschaltröhre 1 weist eine Kontaktanordnung auf, die aus dem axial bewegbarem Kontaktstück 2 dem feststehenden Kontaktstück 3 besteht, wobei diese Kontaktstücke mit Stromzuführungsbolzen 4 bzw. 5 versehen sind. Die Kontaktstücke 2 und 3 sind in an sich bekannter Weise als topfförmige Axial-Magnetfeld-Kontakte ausgebildet (EP 0 155 376 C1).

Die Kontaktanordnung ist in ein vakuumdichtes Gehäuse 6 eingeschlossen, das aus einer die Kontaktstücke umgebenden metallenen Schaltkammer 67, sich nach oben anschließenden Keramikisolatoren 64 und 63 sowie einer Deckplatte 61 und aus sich nach unten anschließenden Keramikisolatoren 65 und 66 sowie einer Deckplatte 62 besteht. Teil des Gehäuses ist weiterhin ein Faltenbalg 68, der zwischen den Stromzuführungsbolzen 4 des bewegbaren Kontaktstückes 2 und der Endplatte 61 angeordnet ist. Mit dem Gehäuse verbunden sind weiterhin Abschirmungen 70 und 73, die an den Rändern der Schaltkammer 67 befestigt sind, weiterhin Abschirmungen 72 und 75, die in die vakuumdichte Verbindung zwischen dem Keramikisolator 63 und der Endplatte 61 bzw. der Endplatte 62 und dem Keramikisolator 66 einbezogen sind, und schließlich Abschirmungen 71 und 74, die an ringförmigen Metallteilen befestigt sind, die zwischen jeweils zwei einander benachbarten Keramikisolatoren angeordnet sind.

Die aneinander angrenzenden Gehäuseteile sind miteinander sowie mit den beiden Stromzuführungsbolzen vakuumdicht verlötet.

Die Dampfschirme 70 bis 75 sind jeweils zylindrisch ausgebildet und weisen umgebörtelte Ränder auf. Die jeweils zwei Keramikisolatoren zugeordneten Dampfschirme sind axial gestaffelt angeordnet, so dass sich untereinander Abstände A1 und A2 ergeben.

Für das bewegbare Kontaktstück 2 ist ein Schalthub S vorgesehen, der bei einer Vakuumschaltröhre für 72 kV etwa 40 mm beträgt.

Die Keramikisolatoren 63 bis 66 weisen den gleichen Durchmesser D2 auf und sind bei dem dargestellten Ausführungsbeispiel auch untereinander gleich lang. Sie können aber auch unterschiedliche Längen aufweisen. - Im Vergleich zum Außendurchmesser D1 der Kontaktstücke ist der Innendurchmesser D2 der Keramikisolatoren kleiner als der Außendurchmesser D1 der Kontaktstücke plus dem einfachen Schalthub S. - Der Innendurchmesser D3 der Schaltkammer 67 braucht nicht größer als der Außendurchmesser D1 der Kontaktstücke plus dem zweifachen Schalthub S zu sein.

Infolge der zylindrischen Form der Dampfschirme und der Verwendung einer bauchigen Schaltkammer ergibt sich eine insgesamt sehr schlanke Röhre, die ein relativ kleines Bauvolumen aufweist und sich darum ohne großen Aufwand entgasen lässt. Die das Gehäuse bildenden Metallteile und Keramikisolatoren können dabei so ausgestaltet und angeordnet werden, dass sämtliche das Gehäuse der Vakuumschalträume betreffenden Lötverbindungen in einem einzigen Arbeitsgang hergestellt werden, wobei auf die Verwendung eines Pumpstängels zur Entgasung der Röhre verzichtet werden kann. Dies wirkt sich positiv auf die dielektrische Festigkeit der Röhre aus.

## Patentansprüche

1. Vakuumschaltröhre
mit einem Gehäuse (6),
- das zwei als Axial-Magnetfeld-Kontakte ausgebildete Kontaktstücke (2,3) umgibt, die um einen vorgegebenen Schalthub (S) relativ zueinander axial bewegbar und jeweils mit einem Stromzuführungsbolzen (4,5) versehen sind,
- und das einen ersten Keramikisolator (64) und einen koaxial dazu angeordneten zweiten Keramikisolator (65) gleichen Durchmessers (D2) aufweist, wobei
- jeder Keramikisolator einen Stromzuführungsbolzen (4, 5) umgibt und die beiden Keramikisolatoren untereinander stirnseitig über ein als Schaltkammer ausgebildetes, zwischengefügtes Metallteil (67) vakuumdicht miteinander verbunden sind,
- an diesem zwischengefügten Metallteil zylindrische Dampfschirme (70, 73) befestigt sind
- und der Innendurchmesser (D2) der Keramikisolatoren kleiner als der Innendurchmesser (D3) der Schaltkammer ist,
**dadurch gekennzeichnet,**
**dass** sowohl dem ersten (64) als auch dem zweiten (65) Keramikisolator jeweils ein weiterer, gleichartiger Keramikisolator (63, 66) koaxial und unmittelbar benachbart zugeordnet ist,
- wobei die beiden einander benachbarten Keramikisolatoren (63, 64; 65, 66) jeweils über ein zwischengefügtes Metallteil (76, 77) vakuumdicht miteinander verbunden sind, dass an den zwischengefügten Metallteilen (76, 77) jeweils ein zylindrischer Dampfschirm (71, 74) befestigt ist und
**dass** alle Dampfschirme (70, 71, 73, 74,) mit axialem Abstand (A1) zueinander angeordnet sind.

2. Vakuumschaltröhre nach Anspruch 1.
**dadurch gekennzeichnet,**
**dass** der Innendurchmesser (D2) aller Keramikisolatoren höchstens gleich dem Außendurchmesser (D1) der Kontaktstücke plus dem einfachen Schalthub (S) ist.

3. Vakuumschaltröhre nach Anspruch 1 oder 2,
**dadurch gekennzeichnet,**
**dass** der Innendurchmesser (D3) des als Schaltkammer ausgebildeten Metallteiles (67) höchstens gleich dem Außendurchmesser (D1) der Kontaktstücke plus dem zweifachen Schalthub (2S) ist.

## Claims

1. Vacuum switch tube with a housing (6),
- which encompasses two contact pieces (2, 3) in the form of axial magnetic field contacts, which are axially movable relative to one another through a specified switching travel (S) and are each provided with a current feed bolt (4, 5),
- and which has a first ceramic insulator (64) and a second ceramic insulator (65) of the same diameter (D2) arranged coaxially to the first ceramic insulator (64),
- each ceramic insulator encompassing a current feed bolt (4, 5) and the two ceramic insulators being joined to one another in a vacuum-tight manner at the end by means of a metal piece (67) inserted between them in the form of a switching chamber,
- cylindrical vapour shields (70, 73) being fixed to this inserted metal piece
- and the inside diameter (D2) of the ceramic insulators being less than the inside diameter (D3) of the switching chamber,
**characterized**
**in that** both the first (64) and the second (65) ceramic insulator each has associated with it a further, similar ceramic insulator (63, 66) coaxial and immediately adjacent to it,
- the two adjacent ceramic insulators (63, 64; 65, 66) each being joined to one another in a vacuum-tight manner by means of a metal piece (76, 77) inserted between them,
**in that** a cylindrical vapour shield (71, 74) is fixed to each of the inserted metal pieces (76, 77) and
**in that** all the vapour shields (70, 71, 73, 74) are arranged at an axial distance (A1) from one another.

2. Vacuum switch tube according to Claim 1, **characterized in that** the inside diameter (D2) of all the ceramic insulators is at the most equal to the outside diameter (D1) of the contact pieces plus the switching travel (S).

3. Vacuum switch tube according to Claim 1 or 2,
**characterized in that** the inside diameter (D3) of the metal piece (67), which is in the form of a switching chamber, is at the most equal to the outside diameter (D1) of the contact pieces plus twice the switching travel (2S).

## Revendications

1. Tube commutateur à vide
ayant un boîtier (6)
- qui entoure deux pièces de contact (2, 3), constituées en tant que contacts à champ magnétique axial, qui sont mobiles dans le sens axial l'une par rapport à l'autre sur une course de commutation (S) prédéfinie et sont munies respectivement d'une tige de conduction (4, 5),
- et qui a un premier isolateur en céramique (64) et un deuxième isolateur en céramique (65) de même diamètre (D2) disposé de façon coaxiale au premier,
- chaque isolateur en céramique entourant une tige de conduction (4, 5) et les deux isolateurs en céramique étant raccordés l'un à l'autre côté frontal de façon étanche au vide par une partie métallique (67) intercalée constituée en tant que chambre de commutation,
- des écrans pare-vapeur (70, 73) cylindriques étant fixés sur cette partie métallique intercalée
- et le diamètre intérieur (D2) des isolateurs en céramique étant plus petit que le diamètre intérieur (D3) de la chambre de commutation,
**caractérisé en ce que**
respectivement un autre isolateur en céramique (63, 66) du même genre est affecté, de façon coaxiale et immédiatement voisine, aussi bien au premier isolateur en céramique (64) qu'au deuxième isolateur en céramique (65),
- les deux isolateurs en céramique (63, 64; 65, 66) voisins l'un de l'autre étant raccordés l'un à l'autre de façon étanche au vide respectivement par une partie métallique (76, 77) intercalée, **en ce qu'**un écran pare-vapeur (71, 74) cylindrique est respectivement fixé sur les parties métalliques (76, 77) intercalées et
**en ce que** tous les écrans pare-vapeur (70, 71, 73, 74) sont disposés en ayant un intervalle axial (A1) les uns par rapport aux autres.

2. Tube commutateur à vide selon la revendication 1,
**caractérisé en ce que**
le diamètre intérieur (D2) de tous les isolateurs en céramique est au maximum égal au diamètre extérieur (D1) des pièces de contact additionné de la course de commutation simple (S).

3. Tube commutateur à vide selon la revendication 1 ou 2,
**caractérisé en ce que**
le diamètre intérieur (D3) de la pièce métallique (67) constituée en tant que chambre de commutation est au maximum égal au diamètre extérieur (D1) des pièces de contact additionné du double de la course de commutation (2S).
